# EUROPÄISCHE PATENTSCHRIFT

(11) **EP 0 049 459 B1**
(45) Veröffentlichungstag und Bekanntmachung des Hinweises auf die Patenterteilung: **28.12.1983**
(21) Anmeldenummer: 81107722.1
(22) Anmeldetag: 29.09.1981
(51) Int. Cl.: F02F 11/00, F01N 7/18

(54) **Dichtungsanordnung an Abgaskrümmer**
Saling arrangement for exhaust manifold
Aménagement de garnitures d'étanchéité pour collecteur d'échappement

(30) Priorität: 07.10.1980 DE 3037806
(43) Veröffentlichungstag der Anmeldung: 14.04.1982
(73) Patentinhaber: Bayerische Motoren Werke Aktiengesellschaft, 80788 München (DE)
(72) Erfinder: Henning, Richard, Ing.-grad., D-8000 München 50 (DE)
(74) Vertreter: Schweiger, Erwin

## Beschreibung

Die Erfindung bezieht sich auf eine Dichtungsanordnung der im Oberbegriff des Anspruches beschriebenen Bauart.

Bei Dichtungsanordnung dieser Bauart ist es üblich, daß die einander gegenüberliegenden Dichtflächen der Bauteile bzw. Flansche und die dazwischen angeordnete Dichtung sowohl am Innen- als auch am Außenumfang annähernd deckungsgleiche Abmessungen aufweisen. Bei unterscheidlicher Wärmedehnung, wie sie beispielsweise bei Brennkraftmaschinen zwischen dem Zylinderkopf und dem Abgaskrümmer auftritt, besteht die Gefahr einer Verschiebung und damit eines Ausreißens der Dichtung im Bereich von die Bauteile miteinander verbindenden und die Dichtung durchdringenden Bolzen oder dgl., so daß Risse und Undichtigkeiten entstehen.

Der Erfindung liegt die Aufgabe zugrunde, eine Dichtungsanordnung der Bauart nach dem Oberbegriff des Anspruches so auszubilden, daß die Dichtung an einem Bauteil festgelegt ist und dadurch ein Verschieben derselben bei mehrfacher Wärmedehnung und Abkühlung der Bauteile vermieden wird.

Diese Aufgabe löst die Erfindung durch die kennzeichnenden Merkmale des Anspruches.

Da die Dichtung über die Dichtfläche des Bauteiles mit der kleineren Wärmedehnung übersteht, wird sie bei der Montage in ihrem überstehenden Randbereich nicht zusammengepreßt, jedoch so verformt, daß der Rand der Dichtung die Dichtfläche dieses Bauteiles am Umfang gleichsam umgreift, so daß die Dichtung auf diese Weise gegen ein Verschieben gesichert ist. Demgegenüber kann die Dichtfläche des Bauteiles mit der größeren Wärmedehnung auf der Dichtung gleiten, weil der überstehende Rand dieser Dichtfläche bei der Montage nicht in die Dichtung eingepreßt werden kann. Im folgenden wird die Erfindung anhand eines in der Zeichnung dargestellten Ausführungsbeispieles erläutert. Die Zeichnung zeigt eine Dichtungsanordnung zwischen dem Abgaskrümmer und dem Zylinderkopf einer Brennkraftmaschine.

Zwischen der Dichtfläche 1 am Flansch 2 am Eintrittsende eines eisenmetallischen, aus Grauguß oder Stahlguß bestehenden Abgasrohrkrümmers 3 und einer Dichtfläche 4 eines aus Leichtmetall bestehenden Zylinderkopfes 5 am Ende eines Auslaßkanals 6 einer nicht weiter dargestellten Brennkraftmaschine ist eine Dichtung 7 angeordnet. Die Dichtung 7 steht am Außenumfang der Dichtfläche 4 des Zylinderkopfes 5 wenigstens über einen Teil des Außenumfanges über und die Dichtfläche 1 des Auspuftkrümmers 3 überdeckt die Dichtung 7 sowohl am äußeren als auch am inneren Umfang.

Bei der Montage des Abgaskrümmers 3 am Zylinderkopf 5 wird die Dichtung 7 zusammengepreßt und so verformt, daß ihr überstehender Rand 8 die Dichtfläche 4 am Zylinderkopf 5 am Außenumfang umgreift. Dagegen können die inneren und äußeren Begrenzungskanten der Dichtfläche 1 bei der Montage nicht in die Dichtung 7 eingepreßt werden, da sie über deren Ränder überstehen.

Im Betrieb dehnt sich der gekühlte Zylinderkopf 6 weniger als der ungekühlte, sich bis zur Rotglut erhitzende Abgaskrümmer 3 aus. Durch die besondere Anordnung der Dichtung 7 ist ein Verschieben derselben verhindert, da die Dichtung 7 an der Dichtfläche 4 festgelegt ist und die Dichtfläche 1 auf der Dichtung 7 gleiten kann. Die Gesamtlänge und Anordnung der die Dichtung 7 festlegenden Abschnitte kann auf die auftretenden Kräfte bei der Wärmedehnung der Dichtfläche 1 abgestimmt werden. Die Abmessungen der Dichtfläche 1 und der Dichtung 7 können dadurch auf ein notwendiges Maß begrenzt werden.

## Patentansprüche

Dichtungsanordnung zwischen einem gekühlten Zylinderkopf und einem ungekühlten Abgaskrümmer von Brennkraftmaschinen, mit einer zwischen Dichtflächen dieser Bauteile angeordneten flachen Dichtung aus nachgiebigem Material, dadurch gekennzeichnet, daß die äußeren Begrenzungskanten sowohl der Dichtung (7) als auch der Dichtfläche (1) des Abgaskrümmers (3) über die äußere Begrenzungskante der Dichtfläche (4) des Zylinderkopfes (6) vorstehen.

## Claims

A sealing arrangement between a cooled cylinder head and an uncooled exhaust-gas elbow of an internal combustion engine, having a flat seal of resilient material arranged between sealing faces of those components, characterized in that the outer boundary edges of both the seal (7) and the sealing face (1) of the exhaust-gas elbow (3) project beyond the outer boundary edge of the sealing face (4) of the cylinder head (7).

## Revendications

Dispositif d'étanchement entre une tête de cylindre refroidie et un coude d'échappement non refroidi de moteurs à combustion interne, avec un joint d'étanchéité plein en un matériau souple, disposé entre les surfaces d'étanchement de ces pièces constitutives, dispositif caractérisé en ce qu'aussi bien les bords externes délimitant le joint d'étanchéité (7) que ceux délimitant la surface d'étanchement (1) du coude d'échappement (3) font saillie au-delà des bords externes délimitant la surface d'étanchement (4) de la tête de cylindre (6).
